# EUROPÄISCHE PATENTSCHRIFT

(11) **EP 3 947 852 B1**
(45) Veröffentlichungstag und Bekanntmachung des Hinweises auf die Patenterteilung: **26.02.2025**
(21) Anmeldenummer: 20715666.2
(22) Anmeldetag: 11.03.2020
(51) Int. Cl.: E04G 5/14

(54) **GELÄNDERVORRICHTUNG, NÄMLICH VOREILENDES GELÄNDER FÜR EIN GERÜST UND VERFAHREN ZUR MONTAGE EINER GELÄNDERVORRICHTUNG**
RAILING DEVICE, NAMELY A LEADING RAILING FOR A SCAFFOLD, AND METHOD FOR MOUNTING A RAILING DEVICE
DISPOSITIF DE GARDE-CORPS, À SAVOIR GARDE-CORPS POUR UN ÉCHAFAUDAGE ET PROCÉDÉ DE MONTAGE D'UN DISPOSITIF DE GARDE-CORPS

(30) Priorität: 29.03.2019 DE 102019002287
(43) Veröffentlichungstag der Anmeldung: 09.02.2022
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Gleim Petri Patent- und Rechtsanwaltspartnerschaft mbB
(86) Internationale Anmeldenummer: PCT/DE2020/000051
(87) Internationale Veröffentlichungsnummer: WO 2020/200342

(56) Entgegenhaltungen:
- EP-A2- 1 338 723
- JP-A- 2003 147 953
- JP-A- 2004 278 106
- JP-A- 2005 299 300
- JP-A- H06 307 072

## Beschreibung

### TECHNISCHES GEBIET

Die vorliegende Erfindung betrifft eine Geländervorrichtung geeignet zur Montage an einem Gerüst mit Gerüstetagen mit in Breitenrichtung beabstandet angeordneten Vertikalstielen, in Querrichtung an die Vertikalstiele angeschlossenen Querriegeln, an den Querriegeln in Breitenrichtung angeschlossene Beläge, wobei die Geländervorrichtung als so genannte voreilende Geländervorrichtung ausgebildet ist, die von einer bestehenden unteren Gerüstetage aus für eine darüber zu montierende obere Gerüstetage montiert wird und die dann einen Seitenschutz für die obere Gerüstetage bildet, die zumindest einen in Breitenrichtung horizontal verlaufenden ersten Geländerholm aufweist, einen in einem Endbereich des ersten Geländerholmes angeschlossenen, insbesondere in Höhenrichtung im Wesentlichen vertikal verlaufenden, rechten Geländerstiel aufweist, einen im gegenüberliegenden Endbereich des Geländerholmes angeschlossenen, insbesondere in Höhenrichtung im Wesentlichen vertikal verlaufenden, linken Geländerstiel aufweist, wobei der rechte Geländerstiel in seinem unteren Endbereich auf einem zweiten Höhenniveau eine erste Anschlusseinrichtung und eine beabstandet oberhalb angeordnete zweite Anschlusseinrichtung aufweist, jeweils zum lösbaren Anschluss an einen ersten Vertikalstiel eines Gerüsts, wobei der linke Geländerstiel in seinem unteren Endbereich auf einem dritten Höhenniveau eine dritte Anschlusseinrichtung und eine beabstandet oberhalb der dritten Anschlusseinrichtung angeordnete vierte Anschlusseinrichtung aufweist, jeweils zum lösbaren Anschluss an einen zweiten vom ersten Vertikalstiel in Breitenrichtung beabstandeten Vertikalstiel des Gerüsts, wobei die zweite Anschlusseinrichtung und die vierte Anschlusseinrichtung sich auf demselben Höhenniveau befinden, die zweite Anschlusseinrichtung und die vierte Anschlusseinrichtung von beiden Seiten in Breitenrichtung an den ersten Vertikalstiel beziehungsweise an den zweiten Vertikalstiel im montierten Zustand in einem bestehenden Bauteil des Gerüsts, insbesondere einen Querriegel, von oben eingehängt vorhanden sind und den ersten Vertikalstiel beziehungsweise den zweiten Vertikalstiel bereichsweise formschlüssig umfassen, so dass im montierten Zustand eine Relativbewegung zwischen erstem Vertikalstiel und zweiter Anschlusseinrichtung und zwischen zweitem Vertikalstiel und vierter Anschlusseinrichtung in Querrichtung und in vertikaler Höhenrichtung nach unten und in Breitenrichtung blockiert ist, wobei die erste Anschlusseinrichtung im an den ersten Vertikalstiel montierten Zustand diesen formschlüssig zumindest bereichsweise umgreift, so dass im montierten Zustand eine Relativbewegung zwischen erster Anschlusseinrichtung und dem ersten Vertikalstiel in Querrichtung und in einer Breitenrichtung blockiert ist, und unterhalb eines Bauteils des Gerüsts in der Form eines Knotenblechs angeordnet ist, so dass eine Verschiebung in vertikaler Höhenrichtung nach oben blockiert ist, wobei die dritte Anschlusseinrichtung im montierten Zustand an den zweiten Vertikalstiel unterhalb einer bereits angeschlossenen ersten Anschlusseinheit angeordnet ist und den zweiten Vertikalstiel zumindest bereichsweise formschlüssig umgibt, wobei die erste Anschlusseinrichtung in Breitenrichtung verlaufend als hakenförmig gebogene Eindrehkralle mit einem gekrümmten freien Endbereich mit einer Einführausnehmung ausgebildet ist, die im montierten Zustand den ersten Vertikalstiel zumindest bereichsweise formschlüssig umfasst, wobei die erste Anschlusseinrichtung in an dem ersten Vertikalstiel montierten Zustand unterhalb des Knotenblechs angeordnet ist, so dass eine vertikale Bewegung in Höhenrichtung nach oben des Geländerstiels durch das Knotenblech blockiert ist, wobei die dritte Anschlusseinrichtung als in Breitenrichtung verlaufende Vorsprungeinheit ausgebildet ist, die im an den zweiten Vertikalstiel montierten Zustand den zweiten Vertikalstiel bereichsweise formschlüssig umgibt und unmittelbar unterhalb der auf der gegenüberliegenden Seite angeschlossenen ersten Anschlusseinrichtung einer benachbarten Geländerländervorrichtung angeordnet ist, so dass eine Verschiebung in Höhenrichtung nach oben blockiert ist.

Die vorliegende Erfindung betrifft auch ein Verfahren zur Montage einer Geländervorrichtung.

In der Regel wird ein Seitenschutz mit einem Geländerholm erst montiert, wenn der Gerüstbauer auf der zu bearbeitenden Gerüstetage steht. Das ist gefährlich, da der Gerüstbauer ohne Seitenschutz in großen Höhen freisteht und im schlimmsten Fall vom Gerüst fallen kann. Um die Sicherheit zu erhöhen werden daher so genannte voreilende Geländer eingesetzt, die einen Seitenschutz auf der oberen zu bearbeitenden Gerüstetage gewährleisten.

Derartige voreilende Geländer bestehen pro Gerüstfeld in der Regel aus insgesamt drei oder vier einzelnen Bauteilen, nämlich aus zwei identischen Geländerpfosten, die an bestehende Vertikalstiele des Gerüsts angeschlossen werden und an die zumindest ein, insbesondere zwei teleskopierbare Geländerholme angeschlossen sind. Die Geländerpfosten mit den angeschlossenen Geländerholmen werden aus der jeweils darunterliegenden Gerüstetage montiert und stellen so aufgrund ihrer Länge einen zumindest einteiligen Seitenschutz in der nächsten, oberen Gerüstetage zur Verfügung. Je nach Baufortschritt wird immer jeweils ein weiterer Geländerpfosten des voreilenden Geländers sukzessive in die Geländervorrichtung nach oben hin versetzt, um die obere Gerüstetage für weitere Montagearbeiten zu sichern. Die Demontage erfolgt in umgekehrter Reihenfolge.

### STAND DER TECHNIK

Aus der DE 10 2009 024 816 A ist ein Geländerpfosten für ein voreilendes Geländer bekannt, der zwei scherenartige Klauen besitzt, die zum Anschluss aktiv geöffnet und geschlossen werden müssen. Als Arretierung und Sicherung im unteren Bereich der scherenartigen Klauen dient ein Zapfen. Um einen Formschluss zu gewährleisten, muss das äußere Pfostenrohr des Geländerpfostens vertikal verschoben, anschließend verdreht und wieder abgesenkt werden. Die Entsicherung erfolgt in umgekehrter Reihenfolge. Ein Nachteil bei diesem voreilenden Geländer ist hierbei, dass bei der Montage und Demontage des voreilenden Geländes eine unangenehme vertikale sowie horizontale Bewegung durchgeführt werden muss. Zudem muss bei der Montage darauf geachtet werden, dass die oberen und unteren scherenartigen Klauen am anzubringenden Vertikalrahmen oder Vertikalstiel vollständig angeschlossen sind und diesen auch umschließen.

Die EP 1 338 723 A2 offenbart eine Vorrichtung zur Montage eines temporär vorhandenen Geländerholms eines Gerüsts, bei dem die dritte untere Anschlusseinrichtung an bestehenden Geländerholmen eingehängt wird und die zweite Anschlusseinrichtung mittels einer U- förmigen Aufnahmeeinheit mit Keileinheit an den Geländerholm angeschlossen wird.

Die EP 1 571 275 A2 offenbart eine Vorrichtung zur Montage eines temporär vorhandenen Geländerpfostens mit angeschlossenen teleskopierbaren Geländerholmen an bestehende Vertikalstiele eines Gerüsts gemäß den Merkmalen des Oberbegriffs des Anspruchs 1. Der Geländerpfosten besitzt Klauen mit einer automatischen Klemmfunktion, wobei eine durchgehende drehbare Welle im Innern des Geländerpfostens eingesetzt wird, die über Betätigungseinheiten drehbar betätigbar ist und über eine relativ aufwändige Mechanik mit den Klauen in Verbindung steht. Durch eine Drehbewegung der Betätigungseinheit müssen zum Anschluss des Vertikalstiels an den Geländerpfosten diese aktiv geöffnet und geschlossen werden. Hierzu wird die Betätigungseinheit entsprechend verdreht. Als nachteilig wird bei dieser Lösung empfunden, dass bei der Montage und Demontage des voreilenden Geländers aktiv eine Drehbewegung durchgeführt werden muss. Zudem ist die innenliegende Mechanik relativ aufwendig und beschädigungsanfällig. Zudem muss bei der Montage darauf geachtet werden, dass die obere und untere Klaue am anzubringenden Vertikalrahmen oder Vertikalstiel vollständig angeschlossen und eingerastet ist.

Die DE 103 05 158 A1 offenbart ein voreilendes Geländer, bei dem Geländerholme und Geländerstiele unlösbar miteinander verbunden sind und somit das voreilende Geländer ein Bauteil bildet. Dieses voreilende Geländer wird im Bereich eines Knotenblechs eines bestehenden Geländers und an einen bereits montierten oberen Geländerholm des Gerüsts angeschlossen. Aufgrund von Haltevorrichtungen ist das Geländer dabei in allen Richtungen gesichert. Dieses voreilende Geländer weist keine aussteifende Wirkung auf und dient lediglich als provisorischer Seitenschutz während der Auf- und Abbauphase. Für das Gerüst werden weiterhin Geländer und Diagonalen benötigt. Die Verwendung ist für den Montageablauf nicht zwingend erforderlich.

Als weitere Dokumente aus dem Stand der Technik sind zudem die JP 2005 299300 A, die JP 2004 278106 A, die JP 2003 147953 A und die JP H06 307072 A beachtlich.

Des Weiteren ist eine Geländervorrichtung als voreilendes Geländer bekannt, bei dem Geländerstiele und Geländerholme eine Rahmenkonstruktion bilden. Dabei wird bei der Montage das voreilende Geländer an horizontalen Profilen, beispielsweise U-Querriegeln, des Gerüsts eingehängt und anschließend werden die vertikalen Gerüstrohre durch eine Clipverbindung an den Vertikalstielen des Gerüsts befestigt. Dieses voreilende Geländer verbleibt im Gerüst und besitzt aufgrund seiner Rahmenkonstruktion eine aussteifende Wirkung, wodurch beispielsweise Diagonalen und einzelne zusätzliche Geländer, im Gerüst überflüssig werden. Das Geländer ist für den Montageablauf zwingend erforderlich und kann nachträglich nicht demontiert werden. Dieses voreilende Geländer weist relativ viele Verstrebungen auf, was hinsichtlich einer wirtschaftlichen Herstellung und dem Transport nicht optimal ist.

### DARSTELLUNG DER ERFINDUNG

Ausgehend von den genannten Stand der Technik liegt der vorliegenden Erfindung die Aufgabe bzw. das technische Problem zugrunde, eine Geländervorrichtung als voreilendes Geländer für ein Gerüst und ein Verfahren zur Montage einer Geländervorrichtung anzugeben, die beziehungsweise das einen sicheren Seitenschutz in der nächsten oberen Gerüstetagen zur Verfügung stellt, dabei schnell und einfach aus der darunterliegenden Gerüstetage montiert werden kann, eine langlebige und robuste Konstruktion mit dauerhaft zuverlässiger Funktionalität gewährleistet, wirtschaftlich hergestellt werden kann und hohe Sicherheitsstandards gewährleistet und zur Stabilisierung des Gerüsts beiträgt.

Der erfindungsgemäße Geländervorrichtung ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Das erfindungsgemäße Verfahren ist durch die Merkmale des Verfahrensanspruchs 16 gegeben.

Die erfindungsgemäße Geländervorrichtung zeichnet sich demgemäß dadurch aus, dass die Differenz zwischen dem zweiten Höhenniveau und dem dritten Höhenniveau im Wesentlichen der Höhe der dritten Anschlusseinrichtung entspricht.

Die erfindungsgemäße Geländervorrichtung ist im montierten Zustand bei mehreren in Breitenrichtung nebeneinander montierten Vorrichtungen in Richtung aller Achsen gesichert, auch wenn noch keine zweite Gerüstetage montiert ist.

Eine besondere bevorzugte Ausgestaltung zeichnet sich dadurch aus, dass die zweite und vierte Anschlusseinrichtung in einer Draufsicht gesehen spiegelbildlich zur Querrichtung ausgebildet sind und in einer Draufsicht gesehen in Querrichtung in einem Versatzmaß zueinander an dem rechten beziehungsweise linken Geländerstiel angeschlossen sind.

Eine vorteilhafte Weiterbildung ist dadurch gekennzeichnet, dass die zweite und vierte Anschlusseinrichtung jeweils eine in Breitenrichtung verlaufende erste Vorsprungeinheit und eine in Querrichtung um einen lichten Innenabstand beabstandet angeordnete in Breitenrichtung verlaufende zweite Vorsprungeinheit aufweist, wobei der lichte Innenabstand der ersten und zweiten Vorsprungeinheit im Wesentlichen der Summe des Maßes des Außendurchmessers des Vertikalstiels und dem Versatzmaß entspricht.

Eine hinsichtlich einer einfachen Montage besonders vorteilhafte Ausgestaltung zeichnet sich dadurch aus, dass die erste Vorsprungeinheit unterseitig eine nach unten offene Einhängeausnehmung aufweist, die beispielsweise in einfacher Art und Weise in am Gerüst vorhandene Querriegel eingehängt werden kann.

Eine konstruktiv besonders einfache Ausgestaltung, die eine hohe Anschlusssteifigkeit aufweist, zeichnet sich dadurch aus, dass die zweite und vierte Anschlusseinrichtung eine Basisplatte aufweisen, an die die erste Vorsprungeinheit und zweite Vorsprungeinheit angeschlossen sind.

Eine bezüglich des Formschlusses beim Anschluss der zweiten und vierten Anschlusseinrichtung von beiden Seiten an einen Vertikalstiel besonders vorteilhafte Ausgestaltung zeichnet sich dadurch aus, dass das Versatzmaß im Wesentlichen der Dicke der ersten oder zweiten Vorsprungeinheit entspricht.

Eine besonders hohe Anschlusssicherheit ist durch eine vorteilhafte Weiterbildung dadurch gegeben, dass im in von beiden Seiten in Querrichtung an einen Vertikalstiel angeschlossenen Zustand zweier benachbarter Geländervorrichtungen die zweite und vierte Anschlusseinrichtung so angeordnet ist, dass jeweils die ersten Vorsprungeinheiten in Querrichtung seitlich aneinander liegen und die zweiten Vorsprungeinheiten in Querrichtung seitlich aneinander liegen, wobei die Innenseite der ersten Vorsprungeinheit der zweiten Anschlusseinrichtung und die Innenseite der vierten Vorsprungeinheit der zweiten Anschlusseinrichtung an der Außenkontur des Vertikalstiels anliegen oder umgekehrt.

Eine bevorzugte Ausgestaltung, die hohen Sicherheitsanforderungen entspricht, zeichnet sich dadurch aus, dass in Höhenrichtung nach unten versetzt in einem vorgegebenen Abstand zu dem ersten Geländerholm ein zweiter Geländerholm vorhanden ist, der an den linken und rechten Vertikalstiel angeschlossen ist.

Eine besonders vorteilhafte Weiterbildung, die im montierten Zustand die Steifigkeit des gesamten Gerüsts erhöht, zeichnet sich dadurch aus, dass der/die erste/zweite Geländerholm/e mit dem linken und rechten Geländerstiel eine biegesteife Rahmenkonstruktion bilden.

Eine vorteilhafte Weiterbildung mit einem konstruktiv besonders einfachen Aufbau, der einen einfachen und dauerhaft funktionellen zuverlässigen Anschluss gewährleistet, zeichnet sich dadurch aus, dass die dritte Anschlusseinrichtung eine Basisplatte aufweist, an deren freien Endbereich eine dritte und vierte Vorsprungeinheit angeordnet sind, die innenseitig im montierten Zustand an der Außenkontur eines Vertikalstiels bereichsweise anliegen, das heißt der lichte Innenabstand der dritten und vierten Vorsprungeinheit dem Außendurchmesser des Vertikalstiels entspricht. Dabei ist es besonders vorteilhaft, dass die Basisplatte in ihrem freien Endbereich eine bereichsweise konkav gekrümmte Innenkontur aufweist, die der Krümmung der Außenkontur eines Vertikalstiels entspricht.

Hinsichtlich einer wirtschaftlichen Herstellung zeichnet sich eine bevorzugte Weiterbildung dadurch aus, dass die erste und zweite Vorsprungeinheit der zweiten und vierten Anschlusseinrichtung und die dritte und vierte Vorsprungeinheit der dritten Anschlusseinrichtung als gekantete Profileinheit ausgebildet sind, die jeweils an die Basisplatte angeschlossen/angeformt sind.

Die Einbindung des voreilenden Geländers ist das montierte Gerüst wird gemäß einer bevorzugten Ausgestaltung dadurch verbessert, dass der rechte und linke Geländerstiel etwa in Höhe des Anschlusses des ersten Geländerholmes beziehungsweise des zweiten Geländerholmes auf der gegenüberliegenden Außenseite ein Umgreifungsprofil aufweist, das bei an dem Vertikalstiel angeschlossener Geländervorrichtung die an dem Vertikalstiel vorhandenen Bauteile, insbesondere Geländerkästchen, zumindest bereichsweise formschlüssig umgreift.

Eine hinsichtlich des Transportvolumens besonders bevorzugte Ausgestaltung der erfindungsgemäßen Geländervorrichtung, zeichnet sich dadurch aus, dass der linke und rechte Geländerstiel klappbar/teleskopierbar und arretierbar ausgebildet sind.

Eine besonders bevorzugte Ausführungsvariante, die eine schnelle Montage und Demontage gewährleistet und gleichzeitig hohe Sicherheitsanforderungen erfüllt, zeichnet sich dadurch aus, dass an die Geländervorrichtung ein integriertes Bordbrett an den linken und rechten Geländerstiel angeschlossen ist. Bevorzugt ist dieses Bordbrett auf Höhe der zweiten und vierten Anschlusseinrichtung an dem rechten beziehungsweise linken Geländerstiel angeschlossen.

Die erfindungsgemäße Geländervorrichtung bietet unter anderen folgende Vorteile:
· Nach Montage der Geländervorrichtung ist dieses in alle Achsenrichtungen gesichert, auch wenn noch keine zweite Gerüstetage (Stellrahmenetage) errichtet wurde.
· Gegenüber den bekannten Lösungen zeichnet sich die erfindungsgemäße Geländervorrichtung durch ein geringeres Gewicht und eine platzsparende Lagerung auf.
· Die Ausgestaltung mit einem integrierten Bordbrett sorgt für einen schnelleren Auf- und Abbau und gewährleistet hohe Sicherheitsstandards.

Das erfindungsgemäße Verfahren zur Montage einer Geländervorrichtung mit zumindest einem Geländerholm mit im linken und rechten Endbereich angeschlossenen linken und rechten Geländerstielen mit Anschlusseinheiten an ein Gerüst mit Vertikalstielen, wobei die Geländervorrichtung als so genannte voreilende Geländervorrichtung ausgebildet ist, die von einer bestehenden unteren Gerüstetage aus für eine darüber zu montierende obere Gerüstetage montiert wird und die dann einen Seitenschutz für die obere Gerüstetage bildet, zeichnet sich dadurch aus, dass zunächst in einem ersten Gerüstfeld ein rechter Geländerstiel einer ersten Geländervorrichtung an dem rechten Vertikalstiel des ersten Gerüstfelds über Anschlusseinrichtungen angeschlossen wird und gegen Abheben gesichert wird, der linke Geländerstiel der ersten Geländervorrichtung an den linken Vertikalstiel des Gerüstfelds über Anschlusseinrichtungen angeschlossen wird, in einem zum ersten Gerüstfeld benachbarten Gerüstfeld ein rechter Geländerstiel einer zweiten Geländervorrichtung an den rechten Vertikalstiel des zweiten Geländerfelds über Anschlusseinrichtungen angeschlossen wird und gegen Abheben gesichert wird, wodurch auch der linke Geländerstiel der ersten Geländervorrichtung gegen Abheben gesichert wird, der linke Geländerstiel der zweiten Geländervorrichtung an den linken Vertikalstiel des Gerüstfelds über Anschlusseinrichtungen angeschlossen wird, sukezessive in weiteren benachbarten Gerüstfeldern weitere Geländervorrichtungen mit ihren Anschlusseinrichtungen an die Vertikalstiele angeschlossen werden.

Bei dem erfindungsgemäßen Verfahrer werden Geländervorrichtungen der oben beschriebenen Art eingesetzt.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche und der Ausführungsbeispiele können in beliebiger Weise miteinander kombiniert werden, insoweit sie sich nicht offensichtlich gegenseitig ausschließen und unter den Schutzumfang der Ansprüche fallen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden, sofern diese Kombinationen unter den Schutzumfang der Ansprüche fallen. Es zeigen:
- Fig. 1: schematische Perspektivdarstellung eines Ausführungsbeispiels einer Geländervorrichtung mit Geländerholmen und Geländerstielen, die eine biegesteife Rahmenkonstruktion bilden, wobei an einem rechten Geländerstiel eine erste und zweite Anschlusseinrichtung und an einem linken Geländerstiel eine dritte und vierte Anschlusseinrichtung vorhanden ist,
- Fig. 2: schematische Ansicht der Geländervorrichtung gemäß Fig. 1,
- Fig. 3: Detailperspektive der zweiten Anschlusseinrichtung,
- Fig. 4: Detailperspektive einer vierten Anschlusseinrichtung,
- Fig. 5: Detailperspektive einer ersten Anschlusseinrichtung,
- Fig. 6: Detailperspektive einer dritten Anschlusseinrichtung,
- Fig. 7: schematischer Querschnitt in einer Draufsicht gesehen des Anschlusses einer zweiten Anschlusseinrichtung und vierten Anschlusseinrichtung an einen Vertikalstiel im montierten Zustand,
- Fig. 8: schematischer Querschnitt einer Draufsicht des Anschlusses einer ersten Anschlusseinrichtung und einer zweiten Anschlusseinrichtung an einen Vertikalstiel im montierten Zustand,
- Fig. 9: schematische Detailperspektive des Anschlusses der ersten und zweiten Anschlusseinrichtung an einen Vertikalstiel,
- Fig. 10: schematische Detailperspektive des Anschlusses der dritten und vierten Anschlusseinrichtung an einen Vertikalstiel,
- Fig. 11: schematische Detailperspektive des jeweils beidseitigen Anschlusses einer ersten und zweiten Anschlusseinrichtung und einer dritten und vierten Anschlusseinrichtung an einen Vertikalstiel,
- Fig. 12: schematische Perspektivdarstellung eines Gerüstfeldes einer unteren Gerüstetage mit zwei gestellten Vertikalrahmen eines Gerüsts und einer geneigten Zwischenmontageposition der Geländervorrichtung gemäß Fig. 1,
- Fig. 13: schematische Perspektivdarstellung der montierten Geländervorrichtung gemäß Fig. 12,
- Fig. 14: schematische Perspektivdarstellung eines Gerüst mit drei Gerüstfeldern mit jeweils montierter Geländervorrichtung gemäß Fig. 13 und
- Fig. 15: schematische Perspektivdarstellung eines Gerüst gemäß Fig. 14 mit zusätzlich montierten Belägen und Vertikalrahmen in einer oberen Gerüstetage.

### WEGE ZUM AUSFÜHREN DER ERFINDUNG

Die in den Figuren dargestellte Geländervorrichtung 10 ist innerhalb eines orthogonalen Bezugssystem dargestellt, das eine vertikale Horizontalrichtung H, eine senkrecht dazu verlaufende horizontale Breitenrichtung B und eine senkrecht zur Breitenrichtung B verlaufende Querrichtung Q aufweist. Die Geländervorrichtung 10 weist einen in Breitenrichtung B verlaufenden ersten Geländerholm 12 und einen in Höhenrichtung H mit dem Abstand GA angeordneten zweiten Geländerholm 14 auf. Der Abstand GA ist so gewählt, dass geforderte Sicherheitsstandards eingehalten werden. An die rechten Endbereiche des ersten und zweiten Geländerholmes 12, 14 ist ein in Höhenrichtung H vom ersten Geländerholm 12 nach unten verlaufender rechter Geländerstiel 16 und im linken Endbereich ein linker Geländerstiel 18 angeordnet. In der Mitte der beiden Geländerholme 12, 14 ist ein vertikal verlaufender Mittelvertikalstab 28 angeschlossen.

Die dargestellten Bauteile bilden eine biegesteife Rahmenkonstruktion.

Im unteren Endbereich des rechten Geländerstiels 16 ist eine erste Anschlusseinrichtung 20 und in einem vertikalen Abstand A1 darüber eine zweite Anschlusseinrichtung 22 angeordnet.

Im unteren Endbereich des linken Geländerstiels 18 ist eine dritte Anschlusseinrichtung 24 und darüber in einem vertikalen Abstand A2 eine vierte Anschlusseinrichtung 26 angeordnet.

In Fig. 2 ist zusätzlich das Höhenniveau, in dem die zweite Anschlusseinrichtung 22 an den ersten Geländerholm 12 und die vierte Anschlusseinrichtung 26 an den linken Geländerstiel 18 mit H1 bezeichnet. Beide Anschlusseinrichtungen 22, 26 befinden sich auf demselben Höhenniveau H1. Das Höhenniveau der ersten Anschlusseinrichtung 20 ist in Fig. 2 mit H2 angegeben und das Höhenniveau der dritten Anschlusseinrichtung 24 mit dem Bezugszeichen H3 versehen. Die Differenz zwischen dem Höhenniveau H2 und dem Höhenniveau H3 entspricht im Wesentlichen der Höhe der dritten Anschlusseinrichtung 24.

Die gewählten Höhenniveaus ermöglichen, dass die zweite Anschlusseinrichtung 22 und die vierte Anschlusseinrichtung 26 auf demselben Höhenniveau von beiden Seiten an einen Vertikalstiel 58 angeschlossen werden können (siehe Fig. 11) und die dritte Anschlusseinrichtung 24 beim Anschluss an einen Vertikalstiel 58 direkt unterhalb der ersten Anschlusseinrichtung 20 angeordnet ist (siehe Fig. 11).

Die Fig. 3 zeigt die an den rechten Geländerstiel 16 angeschlossene zweite Anschlusseinrichtung 22. Diese weist eine in der Ebene B,Q angeordnete Basisplatte 40 auf, an die beidseitig parallel beabstandet in Breitenrichtung B verlaufende Vorsprungeinheiten, nämlich eine erste Vorsprungeinheit 30 und eine zweite Vorsprungeinheit 32, angeschlossen sind.

Die Vorsprungeinheiten 30, 32 stehen über den Endbereich der Basisplatte 40 in Breitenrichtung B über und im überstehenden Bereich der ersten Vorsprungeinheit 30 ist eine nach unten offene Einhängeausnehmung 44 vorhanden, mittels derer die zweite Anschlusseinrichtung 22 bei der Montage in einen Querriegel eines Gerüsts 50 eingehängt werden kann (siehe beispielsweise Fig. 12 und 13).

Die erste Vorsprungeinheit 30 ist dabei auf der Innenseite des Vertikalstiels 58 und die zweite Vorsprungeinheit 32 auf der Außenseite des Vertikalstiels 58 angeordnet (siehe Fig. 7).

Die in Fig. 4 dargestellte vierte Anschlusseinrichtung 26 ist spiegelbildlich um die Querrichtungsachse Q zur zweiten Anschlusseinrichtung 22 ausgebildet. Gleiche Bauteile tragen das gleiche Bezugszeichen und werden nicht nochmals erläutert.

Wie aus Fig. 7 ersichtlich, sind die zweite Anschlusseinrichtung 22 und die vierte Anschlusseinrichtung 26 mit einen in Querrichtung Q verlaufenden Versatz V zueinander an dem rechten beziehungsweise Geländerstiel 16, 18 angeschlossen, wobei das Versatzmaß V der Querschnittsdicke der ersten beziehungsweise zweite Vorsprungeinheit 30, 32 entspricht.

Der lichte Innenabstand zwischen erster und zweiter Vorsprungeinheit 30, 32 ist mit AV in Fig. 7 gekennzeichnet. Er entspricht im Wesentlichen der Summe des Außendurchmesser D des Vertikalstiels 58 und dem Versatzmaß V. Dadurch ist es möglich, dass die zweite Anschlusseinrichtung 22 und die vierte Anschlusseinrichtung 26 - wie in Fig. 7 dargestellt - jeweils seitlich gegenüberliegend an dem Gerüst 50 an dem Querriegel 60 eingehängt werden können, wobei gleichzeitig die Außenkontur des Vertikalstiels 58 an der ersten Vorsprungeinheit 30 der zweiten Anschlusseinrichtung 22 und der zweiten Vorsprungeinheit 33 der vierten Anschlusseinrichtung 26 innenseitig anliegt. Weiterhin liegen in dem in der Figur dargestellten montierten Zustand die beiden ersten Vorsprungeinheiten 30 und die beiden zweiten Vorsprungeinheiten 32 der zweiten und vierten Anschlusseinrichtung 22, 26 direkt aneinander, so dass eine Relativverschiebung der Anschlusseinrichtungen 22, 26 in Querrichtung Q blockiert ist.

In Fig. 5 ist die erste Anschlusseinrichtung 20 dargestellt, die als Einhängekralle an den rechten Geländerstiel 16 angeschlossen ist. Die Einhängekralle verläuft zunächst in Breitenrichtung B und geht in einen gekrümmten Endbereich 48 über, der eine konkave halbkreisförmige Innenkontur 46 aufweist, die im Wesentlichen der Krümmung der Außenkontur des Vertikalstiels 58 entspricht. Gleichzeitig bildet der Endbereich 48 aufgrund seiner Krümmung eine Einführausnehmung 49, in die bei der Montage der Vertikalstiel 58 des Gerüsts 50 eingeführt werden kann.

Der montierte Zustand der ersten Anschlusseinrichtung 20 ist in Fig. 8 dargestellt. Es ist ersichtlich, dass der Endbereich 48 der ersten Anschlusseinrichtung 20 die Außenkontur des Vertikalstiels 58 bereichsweise formschlüssig umgibt.

Die dritte Anschlusseinrichtung 24, die im unteren Endbereich des linken Geländerstiels 18 an diesen angeschlossen ist, weist eine in der Ebene B, Q angeordnete Basisplatte 42 auf, an die jeweils eine in Querrichtung Q vorspringende dritte Vorsprungeinheit 34 und eine vierte Vorsprungeinheit 36 vorhanden ist. Die vordere Stirnfläche der Basisplatte 42 weist bereichsweise eine konkave Innenkontur 38 auf, deren Krümmungsradius dem Krümmungsradius der Außenkontur des Vertikalstiels 58 entspricht. Der lichte Innenabstand IA zwischen der dritten und vierten Vorsprungeinheit 34, 36 in Querrichtung Q entspricht im Wesentlichen dem Außendurchmesser des Vertikalstiels 58 (siehe Fig. 8). Im montierten Zustand gemäß Fig. 8 liegt die Innenseite der dritten und vierten Vorsprungeinheit 34, 36 an der Außenkontur des Vertikalstiels 58 und die konkave Innenkontur 38 liegt bereichsweise an der Außenkontur des Vertikalstiels 58 an.

Die Sicherheit einer am Gerüst 50 montierten Geländervorrichtung 10 gegen Abheben in Höhenrichtung H nach oben wird dadurch gewährleistet, dass im montierten Zustand die erste Anschlusseinrichtung 20 mit ihrem Einhängehaken unmittelbar unterhalb eines vorstehenden Bauteils des bestehenden Gerüsts 50, im dargestellten Ausführungsbeispiel gemäß Fig. 11 des Knotenblechs 64 des Gerüsts 50 angeordnet ist, so dass eine Verschiebung in Höhenrichtung H nach oben des in Fig. 11 ausschnittsweise dargestellten rechten Geländerstiels 16 zuverlässig unterbunden wird. Gleichzeitig greifen im montierten Zustand zweier Geländervorrichtungen 10 in benachbarten Gerüstfeldern gemäß Fig. 11 die dritte und vierte Vorsprungeinheit 34, 36 der dritten Anschlusseinrichtung 24 unter die erste Anschlusseinrichtung 20, so dass auch deren Verschiebung in Höhenrichtung H nach oben und damit die Verschiebung des in Fig. 11 rechtsseitig dargestellten linken Geländerstiels 18 blockiert.

Somit ist im angeschlossenen Zustand die Geländervorrichtung 10 gegen Abheben in Höhenrichtung H nach oben gesichert. Eine Verschiebung in Breitenrichtung B ist ebenfalls nicht möglich, da diese Bewegung durch formschlüssige Anlage der ersten Anschlusseinrichtung 20 und dritten Anschlusseinrichtung 24 an dem Vertikalstiel 58 eine Verschiebung blockieren. Gleichzeitig wird durch die erste und dritte Anschlusseinrichtung 20, 24 und die zweite und vierte Anschlusseinrichtung 22, 26 eine Verschiebung der Geländervorrichtungen 10 in Querrichtung Q zuverlässig verhindert. Die Basisplatte 40 der zweiten Anschlusseinrichtung 22 und der dritten Anschlusseinrichtung 24 weisen in ihren Stirnendbereich einen Abstand zum Vertikalstiel 58 auf, was das Einfädeln dieser Anschlusseinrichtungen 20, 24 beim Montagevorgang zum Anschluss an das bestehende Gerüst 50 erleichtert.

Die Fig. 13 zeigt in einer Perspektive exemplarisch ein Gerüstfeld einer unteren Gerüstetage 52 eines Gerüsts 50 mit jeweils zwei aufgestellten in Breitenrichtung B beabstandeten Vertikalrahmen 56 mit jeweils in Querrichtung Q beabstandeten Vertikalstielen 58. Die Vertikalstiele 58 sind im oberen Endbereich über ein Querriegel 60 miteinander verbunden.

Im unteren Endbereich verbindet die beiden Vertikalstiele 58 eines Vertikalrahmens 56 ein Querprofil 62. Im Eckbereich zwischen Querriegel 60 und Vertikalstiel 58 ist ein aussteifendes Knotenblech 64 angeordnet. Gleichzeitig weist der Vertikalrahmen 56 Geländerkästchen 72 auf, an die in Fig. 12 ein bestehender Geländerholm 70 bereits angeschlossen ist.

Die in Fig. 12 dargestellte Geländervorrichtung 10 befindet sich gerade in einer Zwischenmontageposition. Der rechte Geländerstiel 16 ist dabei auf eine Höhe angehoben, bei der die zweite Anschlusseinrichtung 22 in den Querriegel 60 eingehängt werden kann. Insgesamt ist die Geländervorrichtung 10 in einem geneigten Zwischenzustand, in dem die als Einhängekralle ausgebildete erste Anschlusseinrichtung 20 den Vertikalstiel 58 noch nicht umfasst und die zweite Anschlusseinrichtung 22 in den Querriegel 60 eingehängt ist. Bei dem weiteren Montagevorgang wird die Geländervorrichtung 10 beziehungsweise der linke Geländerstiel 18 nach oben angehoben, derart, dass auch die vierte Anschlusseinrichtung 26 des linken Geländerstiels 18 in den Querriegel 60 eingehängt werden kann, wobei dann gleichzeitig auf der gegenüberliegenden Seite die erste Anschlusseinrichtung 20 den in Fig. 12 rechten Vertikalstiel 58 formschlüssig teilweise umfasst und die dritte Anschlusseinrichtung 24 des linken Geländerstiels 18 mit ihrer Basisplatte 42 an der Außenkontur des in Fig. 12 linken Vertikalstiels 58 anschlägt und die dritte und vierte Vorsprungeinheit 34, 36 der dritten Anschlusseinrichtung 24 mit ihrer Innenseite an der Außenkontur des Vertikalstiels 58 anliegen. Der montierte Endzustand der Geländervorrichtung 10 in einem Gerüstfeld ist in Fig. 13 dargestellt.

In Fig. 14 ist ein Gerüst 50 mit insgesamt drei Gerüstfeldern dargestellt, in denen jeweils eine Geländervorrichtung 10, wie in Fig. 13 dargestellt, montiert ist. Damit ist die über der unteren Gerüstetage 52 noch zu errichtende obere Gerüstetage 54 durch die Geländervorrichtung 10 gesichert, da die Geländervorrichtung 10 einen Seitenschutz bildet. Im nächsten Montageschritt können nun Beläge auf die Querriegel 60 der Vertikalrahmen 56 der unteren Gerüstetage 52 eingehängt und Bordbretter 68 montiert werden. Danach kann die oberer Gerüstetage 54 vom Montagepersonal ohne Gefahr betreten werden, da durch die bereits montierten Geländervorrichtungen 10 ein sicherer Seitenschutz gewährleistet ist. Nun werden auf die bereits errichteten Vertikalrahmen 56 der unteren Gerüstetage 52 weitere Vertikalrahmen 56 der oberen Gerüstetage 54 aufgesteckt, wie in Fig. 15 dargestellt. Im letzten Montageschritt wird nunmehr die montierte Geländervorrichtung 10 von der unteren Gerüstetage 52 auf die obere Gerüstetage 54 umgesetzt, so dass im weiteren Montagevorgang auch für die über der oberen Gerüstetage 54 zu montierende weitere Gerüstetage ein Seitenschutz gewährleistet wird.

In am Gerüst 50 montierten Zustand können die Geländervorrichtungen 10 benachbarter Gerüstfelder nicht gelöst werden. Die Demontage erfolgt von einem Randgerüstfeld her an dessen Vertikalstiel 58 der linke Geländerstiel 18 angeschlossen ist.

Bei der Darstellung in Fig. 15 entspricht die Anschlusssituation der Geländervorrichtungen 10 im Bereich der beiden mittleren Vertikalrahmen 56 der Darstellung gemäß den Figuren 7 und 8.

Zusätzlich ist - wie unter anderem in Fig. 2 dargestellt - an dem rechten Geländerstiel 16 in etwa auf Höhe des zweiten Geländerholmes 14 eine in Breitenrichtung B nach außen weisendes Umgreifungsprofil 47 und auf der gegenüberliegenden Seite beim linken Geländerstiel 18 etwas unterhalb des ersten Geländerholmes 12 ein in Breitenrichtung B nach außen weisendes Umgreifungsprofil 47 vorhanden, das dazu dient, dass die Geländervorrichtung 10 im montierten Zustand durch diese beiden Umgreifungsprofile 47 zusätzlich nochmals gesichert werden, indem diese beispielsweise jeweils ein Geländerkästchen 72 umgreifen.

Zusammenfassend erfolgt die Montage von Geländervorrichtungen 10 an dem Gerüst 50 wie folgt. Ausgehend von der Darstellung in Fig. 15 ohne die bereits dort montierten Geländervorrichungen wird mit der Montage in dem in Fig. 15 rechten Gerüstfeld begonnen. Der rechte Geländerstiel 16 wird über seine zweite Anschlusseinrichtung 22 und erste Anschlusseinrichtung 20 an den rechten Vertikalstiel 58 beziehungsweise den Querriegel 60 angeschlossen und anschließend wird der linke Geländerstiel 18 über die dritte und vierte Anschlusseinrichtung 24, 26 an den linken Vertikalstiel 58 angeschlossen. In diesem Zustand ist der rechte Geländerstiel 16 gegen Abheben gesichert. Im nächsten Montageschritt wird die Geländervorrichtung 10 in den mittleren Gerüstfeldern montiert und zwar wiederum zunächst über die erste und zweite Anschlusseinrichtung 20, 22 des rechten Geländerstiels 16 an den rechten Vertikalstiel 58 des mittleren Gerüstfelds, der gleichzeitig den linken Vertikalstiel 58 des ersten Gerüstfelds bildet. Nachdem der linke Geländerstiel 18 mit seiner dritten und vierten Anschlusseinrichtung 24, 26 an den linken Vertikalstiel 58 des mittleren Gerüstfelds angeschlossen ist, ist der rechte Geländerstiel 16 der Geländervorrichtung 10 im mittleren Gerüstfeld und gleichzeitig auch der linke Geländerstiel 18 der Geländervorrichtung 10 im ersten Gerüstfeld gegen Abheben gesichert. Der beschriebene Vorgang wird dann anschließend sukzessive in den jeweils benachbarten Gerüstfeldern fortgeführt.

Bei der Demontage einer Geländervorrichtung 10, die wie oben bereits erwähnt nur von dem Gerüstfeld her erfolgen kann, bei dem nur der linke Geländerstiel 18 an einen Randvertikalstiel 58 angeschlossen ist, wie beispielsweise das in Fig. 15 linke Gerüstfeld, wird der linke Geländerstiel 18 geringfügig angehoben bis die Einhängeausnehmung 44 mit dem Querriegel 60 außer Eingriff kommt. Danach kann der linke Bereich der Geländervorrichtung 10 nach vorne oder hinten leicht geneigt und herausgeschwenkt und weiter nach unten geneigt werden, so dass die erste Anschlusseinrichtung 20 mit ihrer Einhängekralle außer Eingriff mit dem Vertikalstiel 58 kommt und anschließend die zweite Anschlusseinrichtung 22 durch Aushängen von dem Querriegel 60 gelöst wird. Diese Demontage wird dann sukzessive in jedem weiteren rechts anschließenden Gerüstfeld durchgeführt.

Die Geländervorrichtung 10 ist so konzipiert, dass sie als dauerhafte Geländervorrichtung während der Standzeit des Gerüsts 50 vorhanden ist und somit die Sicherheitsstandards während der gesamten Standzeit gewährleistet sind. Gleichzeitig ist durch die rahmenartige Gesamtkonstruktion der Geländervorrichtung 10 in Verbindung mit ihren Anschlusseinrichtungen (20, 22, 24, 26) die Geländervorrichtung 10 als das Gesamtgerüst 50 aussteifendes Bauteil ausgebildet, so dass zusätzlich keine weiteren Diagonalen oder Geländerholme montiert werden müssen.

## Patentansprüche

1. Geländervorrichtung (10) geeignet zur Montage an einem Gerüst (50) mit Gerüstetagen (52, 54) mit in Breitenrichtung (B) beabstandet angeordneten Vertikalstielen (58), in Querrichtung (Q) an die Vertikalstiele (58) angeschlossenen Querriegeln (60), an den Querriegeln (60) in Breitenrichtung (B) angeschlossene Beläge (66),
- wobei die Geländervorrichtung (10) als so genannte voreilende Geländervorrichtung ausgebildet ist, die von einer bestehenden unteren Gerüstetage (54) aus für eine darüber zu montierende obere Gerüstetage (52) montiert wird und die dann einen Seitenschutz für die obere Gerüstetage (52) bildet, die
- zumindest einen in Breitenrichtung (B) horizontal verlaufenden ersten Geländerholm (12) aufweist,
- einen in einem Endbereich des ersten Geländerholmes (12) angeschlossenen, insbesondere in Höhenrichtung (H) im Wesentlichen vertikal verlaufenden, rechten Geländerstiel (16) aufweist,
- einen im gegenüberliegenden Endbereich des Geländerholmes (12) angeschlossenen, insbesondere in Höhenrichtung (H) im Wesentlichen vertikal verlaufenden, linken Geländerstiel (18) aufweist,
- wobei der rechte Geländerstiel (16) in seinem unteren Endbereich auf einem zweiten Höhenniveau (H2) eine erste Anschlusseinrichtung (20) und eine beabstandet oberhalb angeordnete zweite Anschlusseinrichtung (22) aufweist, jeweils zum lösbaren Anschluss an einen ersten Vertikalstiel (58) eines Gerüsts (50),
- der linke Geländerstiel (18) in seinem unteren Endbereich auf einem dritten Höhenniveau (H3) eine dritte Anschlusseinrichtung (24) und eine beabstandet oberhalb der dritten Anschlusseinrichtung (24) angeordnete vierte Anschlusseinrichtung (26) aufweist, jeweils zum lösbaren Anschluss an einen zweiten vom ersten Vertikalstiel in Breitenrichtung (B) beabstandeten Vertikalstiel (58) des Gerüsts (50), wobei
- die zweite Anschlusseinrichtung (22) und die vierte Anschlusseinrichtung (26) sich auf demselben Höhenniveau (H1) befinden,
- die zweite Anschlusseinrichtung (22) und die vierte Anschlusseinrichtung (26) von beiden Seiten in Breitenrichtung (B) an den ersten Vertikalstiel (58) beziehungsweise an den zweiten Vertikalstiel (58) im montierten Zustand in einem bestehenden Bauteil des Gerüsts (50), insbesondere einen Querriegel (60), von oben eingehängt vorhanden sind und den ersten Vertikalstiel (58) beziehungsweise den zweiten Vertikalstiel (58) bereichsweise formschlüssig umfassen, so dass im montierten Zustand eine Relativbewegung zwischen erstem Vertikalstiel (58) und zweiter Anschlusseinrichtung (22) und zwischen zweitem Vertikalstiel (58) und vierter Anschlusseinrichtung (26) in Querrichtung (Q) und in vertikaler Höhenrichtung (H) nach unten und in Breitenrichtung (B) blockiert ist,
- die erste Anschlusseinrichtung (20) im an den ersten Vertikalstiel (58) montierten Zustand diesen formschlüssig zumindest bereichsweise umgreift, so dass im montierten Zustand eine Relativbewegung zwischen erster Anschlusseinrichtung (20) und dem ersten Vertikalstiel (58) in Querrichtung (Q) und in einer Breitenrichtung (B) blockiert ist, und unterhalb eines Bauteils des Gerüsts (50) in der Form eines Knotenblechs (64) angeordnet ist, so dass eine Verschiebung in vertikaler Höhenrichtung (H) nach oben blockiert ist,
- die dritte Anschlusseinrichtung (24) im montierten Zustand an den zweiten Vertikalstiel (58) unterhalb einer bereits angeschlossenen ersten Anschlusseinheit (20) angeordnet ist und den zweiten Vertikalstiel (58) zumindest bereichsweise formschlüssig umgibt,
- die erste Anschlusseinrichtung (20) in Breitenrichtung (B) verlaufend als hakenförmig gebogene Eindrehkralle mit einem gekrümmten freien Endbereich (48) mit einer Einführausnehmung (49) ausgebildet ist, die im montierten Zustand den ersten Vertikalstiel (58) zumindest bereichsweise formschlüssig umfasst,
- die erste Anschlusseinrichtung (20) in an dem ersten Vertikalstiel (58) montierten Zustand unterhalb des Knotenblechs (64) angeordnet ist, so dass eine vertikale Bewegung in Höhenrichtung (H) nach oben des Geländerstiels (18) durch das Knotenblech (64) blockiert ist,
- die dritte Anschlusseinrichtung (24) als in Breitenrichtung (B) verlaufende Vorsprungeinheit ausgebildet ist, die im an den zweiten Vertikalstiel (58) montierten Zustand den zweiten Vertikalstiel (58) bereichsweise formschlüssig umgibt und unmittelbar unterhalb der auf der gegenüberliegenden Seite angeschlossenen ersten Anschlusseinrichtung (20) einer benachbarten Geländerländervorrichtung (10) angeordnet ist, so dass eine Verschiebung in Höhenrichtung (H) nach oben blockiert ist,
- **dadurch gekennzeichnet, dass**
- die Differenz zwischen dem zweiten Höhenniveau (H2) und dem dritten Höhenniveau (H3) im Wesentlichen der Höhe der dritten Anschlusseinrichtung (24) entspricht.

2. Geländervorrichtung nach Anspruch 1,
- **dadurch gekennzeichnet, dass**
- die zweite und vierte Anschlusseinrichtung (22, 26) in einer Draufsicht gesehen spiegelbildlich zur Querrichtung (Q) ausgebildet sind und in einer Draufsicht gesehen in Querrichtung (Q) in einem Versatzmaß (V) zueinander an dem rechten beziehungsweise linken Geländerstiel (16, 18) angeschlossen sind.

3. Geländervorrichtung nach Anspruch 2,
- **dadurch gekennzeichnet, dass**
- die zweite und vierte Anschlusseinrichtung (22, 26) jeweils eine in Breitenrichtung (B) verlaufende erste Vorsprungeinheit (30) und eine in Querrichtung (Q) um einen lichten Innenabstand (AV) beabstandet angeordnete in Breitenrichtung (B) verlaufende zweite Vorsprungeinheit (32) aufweist, wobei der lichte Innenabstand (AV) der ersten und zweiten Vorsprungeinheit (30, 32) im Wesentlichen der Summe des Maßes des Außendurchmessers (D) des Vertikalstiels (58) und dem Versatzmaß (V) entspricht.

4. Geländervorrichtung nach Anspruch 3,
- **dadurch gekennzeichnet, dass**
- die erste Vorsprungeinheit (30) unterseitig eine nach unten offene Einhängeausnehmung (44) aufweist.

5. Geländervorrichtung nach einem oder mehreren der Ansprüche 3 bis 4,
- **dadurch gekennzeichnet, dass**
- die zweite und vierte Anschlusseinrichtung (22, 26) eine Basisplatte (40) aufweisen, an die die erste Vorsprungeinheit (30) und zweite Vorsprungeinheit (32) angeschlossen sind.

6. Geländervorrichtung nach einem oder mehreren der Ansprüche 3 bis 5,
- **dadurch gekennzeichnet, dass**
- das Versatzmaß (V) im Wesentlichen der Dicke der ersten oder zweiten Vorsprungeinheit (30, 32) entspricht.

7. Geländervorrichtung nach einem oder mehreren der Ansprüche 3 bis 6,
- **dadurch gekennzeichnet, dass**
- im in von beiden Seiten in Querrichtung (Q) an einen Vertikalstiel (58) angeschlossenen Zustand zweier benachbarter Geländervorrichtungen (10) die zweite und vierte Anschlusseinrichtung (22, 26) so anordenbar ausgebildet sind, dass jeweils die ersten Vorsprungeinheiten (30) in Querrichtung (Q) seitlich aneinander liegen und die zweiten Vorsprungeinheiten (32) in Querrichtung (Q) seitlich aneinander liegen, wobei eine Innenseite der ersten Vorsprungeinheit (30) der zweiten Anschlusseinrichtung (22) und eine Innenseite der vierten Vorsprungeinheit (26) der zweiten Anschlusseinrichtung (22) an der Außenkontur des Vertikalstiels (58) anlegbar ist oder umgekehrt.

8. Geländervorrichtung nach einem oder mehreren der vorstehenden Ansprüche,
- **dadurch gekennzeichnet, dass**
- in Höhenrichtung (H) nach unten versetzt in einem vorgegebenen Abstand (GA) zu dem ersten Geländerholm (12) ein zweiter Geländerholm (14) vorhanden ist, der an den linken und rechten Vertikalstiel (16, 18) angeschlossen ist.

9. Geländervorrichtung entweder nach einem oder mehreren der Ansprüche 1 bis 7,
- **dadurch gekennzeichnet, dass**
- der erste Geländerholm (12) mit dem linken und rechten Geländerstiel (16, 18) eine biegesteife Rahmenkonstruktion
bildet,
oder nach Anspruch 8,
- **dadurch gekennzeichnet, dass**
- der erste Geländerholm (12) und der zweite Geländerholm (14) mit dem linken und rechten Geländerstiel (16, 18) eine biegesteife Rahmenkonstruktion bilden.

10. Geländervorrichtung nach einem oder mehreren der Ansprüche 2 bis 9,
- **dadurch gekennzeichnet, dass**
- die dritte Anschlusseinrichtung (24) eine Basisplatte (42) aufweist, an deren freien Endbereich eine dritte und vierte Vorsprungeinheit (34, 36) angeordnet sind, die innenseitig im montierten Zustand an der Außenkontur eines Vertikalstiels (58) bereichsweise anliegen, das heißt der lichte Innenabstand der dritten und vierten Vorsprungeinheit (34, 36) den Außendurchmesser (D) des zweiten Vertikalstiels (58) entspricht.

11. Geländervorrichtung nach Anspruch 10,
- **dadurch gekennzeichnet, dass**
- die Basisplatte (42) in ihrem freien Endbereich eine bereichsweise konkav gekrümmte Innenkontur (38) aufweist, die der Krümmung der Außenkontur des zweiten Vertikalstiels (58) entspricht.

12. Geländervorrichtung nach Anspruch 3 und 10
- **dadurch gekennzeichnet, dass**
- die erste und zweite Vorsprungeinheit (30, 32) der zweiten und vierten Anschlusseinrichtung (22, 26) und die dritte und vierte Vorsprungeinheit (34, 36) der dritten Anschlusseinrichtung (24) als gekantete Profileinheit ausgebildet sind, die jeweils an die Basisplatte (40, 42) angeschlossen oder angeformt sind.

13. Geländervorrichtung nach einem oder mehreren der vorstehenden Ansprüche,
- **dadurch gekennzeichnet, dass**
- der rechte und linke Geländerstiel (16, 18) etwa in Höhe des Anschlusses des ersten Geländerholmes (12) beziehungsweise des zweiten Geländerholmes (14) auf der gegenüberliegenden Außenseite ein Umgreifungsprofil (47) aufweist, das bei an dem Vertikalstiel (58) angeschlossener Geländervorrichtung (10) die an dem Vertikalstiel (58) vorhandenen Bauteile, insbesondere Geländerkästchen, zumindest bereichsweise formschlüssig umgreifbar ausgebildet ist.

14. Geländervorrichtung nach einem oder mehreren der vorstehenden Ansprüche,
- **dadurch gekennzeichnet, dass**
- der linke und rechte Geländerstiel (16, 18) klappbar oder teleskopierbar und arretierbar ausgebildet sind.

15. Geländervorrichtung nach einem oder mehreren der vorstehenden Ansprüche,
- **dadurch gekennzeichnet, dass**
- an dem linken und rechten Geländerstiel (16, 18) über die gesamte Breite in Breitenrichtung (B) verlaufend ein Bordbrett (68) intergriert angeschlossen ist, wobei der Anschluss bevorzugt auf Höhe der zweiten und vierten Anschlusseinrichtung (22, 24) angeordnet ist.

16. Verfahren zur Montage einer Geländervorrichtung (10) mit zumindest einem Geländerholm (12) mit im linken und rechten Endbereich angeschlossenen linken und rechten Geländerstielen (16, 18) mit Anschlusseinheiten (20, 22, 24, 26) an ein Gerüst (50) mit Vertikalstielen (58), wobei die Geländervorrichtung (10) als so genannte voreilende Geländervorrichtung ausgebildet ist, die von einer bestehenden unteren Gerüstetage (54) aus für eine darüber zu montierende obere Gerüstetage (52) montiert wird und die dann einen Seitenschutz für die obere Gerüstetage (52) bildet,
- **dadurch gekennzeichnet, dass**
- Geländervorrichtungen (10) nach einem oder mehreren der Ansprüche 1 bis 15 eingesetzt werden,
- zunächst in einem ersten Gerüstfeld ein rechter Geländerstiel (16) einer ersten Geländervorrichtung (10) an dem rechten Vertikalstiel (58) des ersten Gerüstfelds über Anschlusseinrichtungen (20, 22) angeschlossen wird und gegen Abheben gesichert wird,
- der linke Geländerstiel (18) der ersten Geländervorrichtung (10) an den linken Vertikalstiel (58) des Gerüstfelds über Anschlusseinrichtungen (24, 26) angeschlossen wird,
- in einem zum ersten Gerüstfeld benachbarten Gerüstfeld ein rechter Geländerstiel (16) einer zweiten Geländervorrichtung (10) an den rechten Vertikalstiel (58) des zweiten Geländerfelds über Anschlusseinrichtungen (20, 22) angeschlossen wird und gegen Abheben gesichert wird, wodurch auch der linke Geländerstiel (16) der ersten Geländervorrichtung (10) gegen Abheben gesichert wird,
- der linke Geländerstiel (18) der zweiten Geländervorrichtung (10) an den linken Vertikalstiel (58) des Gerüstfelds über Anschlusseinrichtungen (24, 26) angeschlossen wird,
- sukezessive in weiteren benachbarten Gerüstfeldern weitere Geländervorrichtungen mit ihren Anschlusseinrichtungen (20, 22, 24, 26) an die Vertikalstiele (58) angeschlossen werden.

## Claims

1. Railing device (10) suitable for assembling on a scaffold (50) having scaffold levels (52, 54) having vertical poles (58) which are disposed so as to be spaced apart in the width direction (B), crossbeams (60) which are connected to the vertical poles (58) in the transverse direction (Q), coverings (66) which are connected to the crossbeams (60) in the width direction (B);
- wherein the railing device (10) is designed as a **so-**called leading railing device which is assembled so as to proceed from an existing lower scaffold level (54) in order to assemble an upper scaffold level (52) to be assembled above the latter and then forms a lateral guard for the upper scaffold level (52) which
- has at least one first railing bar (12) extending horizontally in the width direction (B);
- a right-hand railing pole (16) which is connected in an end region of the first railing bar (12) and extends substantially vertically, in particular in the height direction (H);
- a left-hand railing pole (18) which is connected in the opposite end region of the railing bar (12) and extends substantially vertically, in particular in the height direction (H);
- wherein the right-hand railing pole (16) in its lower end region, at a second height level (H2), has a first connecting installation (20), and disposed above the latter so as to be spaced apart therefrom a second connecting installation (22), each for releasably connecting to a first vertical pole (58) of a scaffold (50);
- the left-hand railing pole (18) in its lower end region, at a third height level (H3), has a third connecting installation (24), and disposed above the third connecting installation (24) so as to be spaced apart therefrom a fourth connecting installation (26), each for releasably connecting to a second vertical pole (58) of the scaffold (50) that is spaced apart from the first vertical pole in the width direction (B);
- wherein the second connecting installation (22) and the fourth connecting installation (26) are located at the same height level (H1);
- in the assembled state in an existing component of the scaffold (50), in particular a crossbeam (60), the second connecting installation (22) and the fourth connecting installation (26) are present hooked from both sides in the width direction (B) from above onto the first vertical pole (58) and the second vertical pole (58), respectively, and comprise in regions the first vertical pole (58) and the second vertical pole (58), respectively, in a form-fitting manner in such a way that in the assembled state any relative movement between the first vertical pole (58) and the second connecting installation (22), and between the second vertical pole (58) and the fourth connecting installation (26), in the transverse direction (Q) and in the vertical height direction (H) downwards and in the width direction (B) is blocked;
- the first connecting installation (20) in the assembled state on the first vertical pole (58) encompasses the latter at least in regions in a form-fitting manner in such a way that in the assembled state any relative movement between the first connecting installation (20) and the first vertical pole (58) in the transverse direction (Q) and in the width direction (B) is blocked, and disposed below a component of the scaffold (50) in the form of a sheet metal joint plate (64) in such a way that any displacement in the vertical height direction (H) upwards is blocked;
- the third connecting installation (24) in the assembled state on the second vertical pole (58) is disposed below an already connected first connection unit (20) and surrounds the second vertical pole (58) at least in regions in a form-fitting manner;
- the first connecting installation (20) is designed as a claw fastener which is bent in the shape of a hook, extends in the width direction (B) and has a curved free end region (48) having an introduction clearance (49) that in the assembled state comprises the first vertical pole (58) at least in regions in a form-fitting manner;
- the first connecting installation (20) in the assembled state on the first vertical pole (58) is disposed below the sheet metal joint plate (64) in such a way that any vertical movement of the railing pole (18) in the height direction (H) upwards is blocked by the sheet metal joint plate (64);
- the third connecting installation (24) is designed as a protrusion unit which extends in the width direction (B) and which in the assembled state on the second vertical pole (58) surrounds the second vertical pole (58) in regions in a form-fitting manner and is disposed directly below the first connecting installation (20) of an adjacent railing device (10) connected on the opposite side in such a way that any displacement in the height direction (H) upwards is blocked,
**characterized in that**
- the difference between the second height level (H2) and the third height level (H3) corresponds substantially to the height of the third connecting installation (24).

2. Railing device according to Claim 1,
**characterized in that**
- the second and the fourth connecting installation (22, 26), when seen in top view, are designed so as to be a mirror image in relation to the transverse direction (Q) and, when seen in top view, are connected to one another on the right-hand and the left-hand railing pole (16, 18), respectively, in the transverse direction (Q) in an offset dimension (V).

3. Railing device according to Claim 2,
**characterized in that**
- the second and the fourth connecting installation (22, 26) have in each case a first protrusion unit (30) which extends in the width direction (B), and a second protrusion unit (32) which extends in the width direction (B) so as to be spaced apart in the transverse direction (Q) by a clear internal spacing (AV), wherein the clear internal spacing (AV) of the first and of the second protrusion unit (30, 32) corresponds substantially to the sum of the dimension of the external diameter (D) of the vertical pole (58) and to the offset dimension (V).

4. Railing device according to Claim 3,
**characterized in that**
- the first protrusion unit (30) on the lower side has a hooking clearance (44) which is open towards the bottom.

5. Railing device according to one or a plurality of Claims 3 to 4,
**characterized in that**
- the second and the fourth connecting installation (22, 26) have a base plate (40) to which the first protrusion unit (30) and the second protrusion unit (32) are connected.

6. Railing device according to one or a plurality of Claims 3 to 5,
**characterized in that**
- the offset dimension (V) corresponds substantially to the thickness of the first or of the second protrusion unit (30, 32).

7. Railing device according to one or a plurality of Claims 3 to 6,
**characterized in that**
- in the state in which two adjacent railing devices (10) are connected from both sides in the transverse direction (Q) to a vertical pole (58), the second and the fourth connecting installation (22, 26) are able to be disposed in such a way that the first protrusion units (30) rest in each case laterally against one another in the transverse direction (Q), and the second protrusion units (32) rest laterally against one another in the transverse direction (Q), wherein an internal side of the first protrusion unit (30) of the second connecting installation (22), and an internal side of the fourth protrusion unit (26) of the second connecting installation (22), are able to rest on the external contour of the vertical pole (58) or vice versa.

8. Railing device according to one or a plurality of the preceding claims,
**characterized in that**
- a second railing bar (14), which is connected to the left-hand and the right-hand vertical pole (16, 18), is present so as to be offset in the height direction (H) downwards at a predefined spacing (GA) from the first railing bar (12).

9. Railing device either according to one or a plurality of Claims 1 to 7,
**characterized in that**
- the first railing bar (12) conjointly with the left-hand and the right-hand railing pole (16, 18) forms a flexurally stiff frame construction;
or according to Claim 8,
**characterized in that**
- the first railing bar (12) and the second railing bar (14) conjointly with the left-hand and the right-hand railing pole (16, 18) form a flexurally stiff frame construction.

10. Railing device according to one or a plurality of Claims 2 to 9,
**characterized in that**
- the third connecting installation (24) has a base plate (42) on the free end region of which are disposed a third and a fourth protrusion unit (34, 36) which in the assembled state on the inside rest in regions on the external contour of a vertical pole (58), i.e. the clear internal spacing of the third and of the fourth protrusion unit (34, 36) corresponds to the external diameter (D) of the second vertical pole (58).

11. Railing device according to Claim 10,
**characterized in that**
- the base plate (42) on its free end region has an internal contour (38) which is in regions concavely curved and corresponds to the curvature of the external contour of the second vertical pole (58).

12. Railing device according to Claims 3 and 10, **characterized in that**
- the first and the second protrusion unit (30, 32) of the second and of the fourth connecting installation (22, 26), and the third and the fourth protrusion unit (34, 36) of the third connecting installation (24), are designed as edged profile units which are in each case connected to or integrally moulded on the base plate (40, 42).

13. Railing device according to one or a plurality of the preceding claims,
**characterized in that**
- the right-hand and the left-hand railing pole (16, 18), approximately at the height of the connection of the first railing bar (12) or of the second railing bar (14), respectively, on the opposite external side has an encompassing profile (47) which, when the railing device (10) is connected to the vertical pole (58), is designed to be able to encompass the components, in particular railing boxes, present on the vertical pole (58), at least in regions in a form-fitting manner.

14. Railing device according to one or a plurality of the preceding claims,
**characterized in that**
- the left-hand and the right-hand railing pole (16, 18) are designed so as to be able to be folded, telescopic and locked.

15. Railing device according to one or a plurality of the preceding claims,
**characterized in that**
- a toe board (68) is connected so as to be integrated on the left-hand and the right-hand railing pole (16, 18) and so as to extend across the entire width in the width direction (B), wherein the connection is preferably disposed at the height of the second and of the fourth connecting installation (22, 24).

16. Method for assembling a railing device (10) having at least one railing bar (12) having left-hand and right-hand railing poles (16, 18) connected in the left-hand and the right-hand end region, and having connection units (20, 22, 24, 26) to a scaffold (50) having vertical poles (58), wherein the railing device (10) is designed as a so-called leading railing device which is assembled so as to proceed from an existing lower scaffold level (54) for an upper scaffold level (52) to be assembled above the latter, and then forms a lateral guard for the upper scaffold level (52),
**characterized in that**
- railing devices (10) according to one or a plurality of Claims 1 to 15 are used;
- initially, in a first scaffold bay, a right-hand railing pole (16) of a first railing device (10) is connected to the right-hand vertical pole (58) of the first scaffold bay by way of connecting installations (20, 22) and is secured against lifting;
- the left-hand railing pole (18) of the first railing device (10) is connected to the left-hand vertical pole (58) of the scaffold bay by way of connecting installations (24, 26);
- in a scaffold bay adjacent to the first scaffold bay, a right-hand railing pole (16) of a second railing device (10) is connected to the right-hand vertical pole (58) of the second railing bay by way of connecting installations (20, 22) and is secured against lifting, as a result of which the left-hand railing pole (16) of the first railing device (10) is also secured against lifting;
- the left-hand railing pole (18) of the second railing device (10) is connected to the left-hand vertical pole (58) of the scaffold bay by way of connecting installations (24, 26); and
- in additional adjacent scaffold bays, additional railing devices by way of their connecting installations (20, 22, 24, 26) are successively connected to the vertical poles (58).

## Revendications

1. Dispositif de garde-corps (10) approprié pour le montage sur un échafaudage (50) comportant des étages d'échafaudage (52, 54) dotés de montants verticaux (58) disposés de manière espacée dans la direction de la largeur (B), de traverses (60) raccordées aux montants verticaux (58) dans la direction transversale (Q), de plateformes (66) raccordées aux traverses (60) dans la direction de la largeur (B),
- le dispositif de garde-corps (10) étant réalisé en tant que dispositif de garde-corps dit de tête, qui est monté à partir d'un étage d'échafaudage (54) inférieur existant pour un étage d'échafaudage (52) supérieur à monter sur celui-ci et qui forme alors une protection latérale pour l'étage d'échafaudage (52) supérieur, qui présente
- au moins une première lisse de garde-corps (12) s'étendant horizontalement dans la direction de la largeur (B),
- un montant de garde-corps (16) droit, raccordé dans une région d'extrémité de la première lisse de garde-corps (12), en particulier s'étendant essentiellement verticalement dans la direction de la hauteur (H),
- un montant de garde-corps (18) gauche, raccordé dans la région d'extrémité opposée de la lisse de garde-corps (12), en particulier s'étendant essentiellement verticalement dans la direction de la hauteur (H),
- le premier montant de garde-corps (16) droit présentant dans sa région d'extrémité inférieure, à un deuxième niveau en hauteur (H2), un premier dispositif de raccordement (20) et un deuxième dispositif de raccordement (22) disposé au-dessus de manière espacée, respectivement pour le raccordement amovible à un premier montant vertical (58) d'un échafaudage (50),
- le montant de garde-corps (18) gauche présentant dans sa région d'extrémité inférieure, à un troisième niveau en hauteur (H3), un troisième dispositif de raccordement (24) et un quatrième dispositif de raccordement (26) disposé au-dessus du troisième dispositif de raccordement (24) de manière espacée, respectivement pour le raccordement amovible à un deuxième montant vertical (58), espacé du premier montant vertical dans la direction de la largeur (B), de l'échafaudage (50),
- le deuxième dispositif de raccordement (22) et le quatrième dispositif de raccordement (26) se trouvant au même niveau en hauteur (H1),
- le deuxième dispositif de raccordement (22) et le quatrième dispositif de raccordement (26) étant prévus de manière suspendue par le haut des deux côtés dans la direction de la largeur (B) au premier montant vertical (58) respectivement au deuxième montant vertical (58) dans l'état monté dans une partie structurale existante de l'échafaudage (50), en particulier une traverse (60), et entourant avec complémentarité de formes dans certaines régions le premier montant vertical (58) respectivement le deuxième montant vertical (58), de sorte que, dans l'état monté, un déplacement relatif entre le premier montant vertical (58) et le deuxième dispositif de raccordement (22) et entre le deuxième montant vertical (58) et le quatrième dispositif de raccordement (26) est bloqué dans la direction transversale (Q) et dans la direction en hauteur verticale (H) vers le bas et dans la direction de la largeur (B),
- le premier dispositif de raccordement (20), dans l'état monté sur le premier montant vertical (58), enveloppant celui-ci avec complémentarité de formes au moins dans certaines régions, de sorte que, dans l'état monté, un déplacement relatif entre le premier dispositif de raccordement (20) et le premier montant vertical (58) est bloqué dans la direction transversale (Q) et dans une direction de la largeur (B), et étant disposé en dessous d'une partie structurale de l'échafaudage (50) sous la forme d'un gousset d'assemblage (64), de sorte qu'un coulissement vers le haut dans la direction de la hauteur verticale (H) est bloqué,
- le troisième dispositif de raccordement (24), dans l'état monté sur le deuxième montant vertical (58), étant disposé en dessous d'un premier dispositif de raccordement (20) déjà raccordé et entourant le deuxième montant vertical (58) avec complémentarité de formes au moins dans certaines régions,
- le premier dispositif de raccordement (20) étant réalisé de manière à s'étendre dans la direction de la largeur (B) en tant que griffe de rotation pliée en forme de crochet, comportant une région d'extrémité libre (48) courbée dotée d'un évidement d'insertion (49) qui, dans l'état monté, entoure avec complémentarité de formes au moins dans certaines régions le premier montant vertical (58),
- le premier dispositif de raccordement (20), dans l'état monté sur le premier montant vertical (58), étant disposé en dessous du gousset d'assemblage (64), de sorte qu'un déplacement vertical vers le haut dans la direction de la hauteur (H) du montant de garde-corps (18) est bloqué par le biais du gousset d'assemblage (64),
- le troisième dispositif de raccordement (24) étant réalisé en tant qu'unité en saillie s'étendant dans la direction de la largeur (B), laquelle, dans l'état monté sur le deuxième montant vertical (58), entoure le deuxième montant vertical (58) avec complémentarité de formes dans certaines régions et est disposée directement en dessous du premier dispositif de raccordement (20), raccordé sur le côté opposé, d'un dispositif de garde-corps (10) adjacent, de sorte qu'un coulissement vers le haut dans la direction de la hauteur (H) est bloqué,
- **caractérisé en ce que**
- la différence entre le deuxième niveau en hauteur (H2) et le troisième niveau en hauteur (H3) correspond essentiellement à la hauteur du troisième dispositif de raccordement (24).

2. Dispositif de garde-corps selon la revendication 1,
- **caractérisé en ce que**
- les deuxième et quatrième dispositifs de raccordement (22, 26), vus dans une vue de dessus, sont réalisés en symétrie miroir par rapport à la direction transversale (Q) et, vus dans une vue de dessus, sont raccordés au montant vertical (16, 18) droit respectivement gauche dans une mesure de décalage (V) l'un par rapport à l'autre dans la direction transversale (Q).

3. Dispositif de garde-corps selon la revendication 2,
- **caractérisé en ce que**
- les deuxième et quatrième dispositifs de raccordement (22, 26) présentent respectivement une première unité en saillie (30) s'étendant dans la direction de la largeur (B) et une deuxième unité en saillie (32) s'étendant dans la direction de la largeur (B), disposée de manière espacée d'une distance intérieure libre (AV) dans la direction transversale (Q), la distance intérieure libre (AV) des première et deuxième unités en saillie (30, 32) correspondant essentiellement à la somme de la mesure du diamètre extérieur (D) du montant vertical (58) et de la mesure de décalage (V).

4. Dispositif de garde-corps selon la revendication 3,
- **caractérisé en ce que**
- la première unité en saillie (30) présente, du côté inférieur, un évidement de suspension (44) ouvert vers le bas.

5. Dispositif de garde-corps selon l'une ou plusieurs des revendications 3 et 4,
- **caractérisé en ce que**
- les deuxième et quatrième dispositifs de raccordement (22, 26) présentent une plaque de base (40) à laquelle la première unité en saillie (30) et la deuxième unité en saillie (32) sont raccordées.

6. Dispositif de garde-corps selon l'une ou plusieurs des revendications 3 à 5,
- **caractérisé en ce que**
- la mesure de décalage (V) correspond essentiellement à l'épaisseur de la première ou de la deuxième unité en saillie (30, 32).

7. Dispositif de garde-corps selon l'une ou plusieurs des revendications 3 à 6,
- **caractérisé en ce que**
- dans l'état, raccordé des deux côtés dans la direction transversale (Q) à un montant vertical (58), de deux dispositifs de garde-corps (10) adjacents, les deuxième et quatrième dispositifs de raccordement (22, 26) sont réalisés de manière à pouvoir être disposés de telle sorte que respectivement les premières unités en saillie (30) sont juxtaposées latéralement dans la direction transversale (Q) et les deuxièmes unités en saillie (32) sont juxtaposées latéralement dans la direction transversale (Q), un côté intérieur de la première unité en saillie (30) du deuxième dispositif de raccordement (22) et un côté intérieur de la quatrième unité en saillie (26) du deuxième dispositif de raccordement (22) pouvant être appliqué contre le contour extérieur du montant vertical (58) ou inversement.

8. Dispositif de garde-corps selon l'une ou plusieurs des revendications précédentes,
- **caractérisé en ce que**
- une deuxième lisse de garde-corps (14) est présente de manière décalée vers le bas dans la direction de la hauteur (H) à une distance prédéfinie (GA) de la première lisse de garde-corps (12), laquelle deuxième lisse de garde-corps est raccordée aux montants verticaux (16, 18) gauche et droit.

9. Dispositif de garde-corps soit selon l'une ou plusieurs des revendications 1 à 7,
- **caractérisé en ce que**
- la première lisse de garde-corps (12) forme avec les montants de garde-corps (16, 18) gauche et droit une structure de cadre rigide à la flexion,
soit selon la revendication 8,
- **caractérisé en ce que**
- la première lisse de garde-corps (12) et la deuxième lisse de garde-corps (14) forment avec les montants de garde-corps (16, 18) gauche et droit une structure de cadre rigide à la flexion.

10. Dispositif de garde-corps selon l'une ou plusieurs des revendications 2 à 9,
- **caractérisé en ce que**
- le troisième dispositif de raccordement (24) présente une plaque de base (42), au niveau de la région d'extrémité libre de laquelle sont disposées une troisième et une quatrième unité en saillie (34, 36) qui s'appliquent dans certaines régions du côté intérieur dans l'état monté contre le contour extérieur d'un montant vertical (58), c'est-à-dire que la distance intérieure libre des troisième et quatrième unités en saillie (34, 36) correspond au diamètre extérieur (D) du deuxième montant vertical (58).

11. Dispositif de garde-corps selon la revendication 10,
- **caractérisé en ce que**
- la plaque de base (42) présente, dans sa région d'extrémité libre, un contour intérieur (38) courbé de manière concave dans certaines régions, lequel correspond à la courbure du contour extérieur du deuxième montant vertical (58).

12. Dispositif de garde-corps selon les revendications 3 et 10,
- **caractérisé en ce que**
- les première et deuxièmes unités en saillie (30, 32) des deuxième et quatrième dispositifs de raccordement (22, 26) et les troisième et quatrième unités en saillie (34, 36) du troisième dispositif de raccordement (24) sont réalisées sous forme d'unités profilées pliées, qui sont respectivement raccordées à la plaque de base (40, 42) ou formées sur celles-ci.

13. Dispositif de garde-corps selon l'une ou plusieurs des revendications précédentes,
- **caractérisé en ce que**
- les montants de garde-corps (16, 18) droit et gauche présentent un profilé d'enveloppement (47) approximativement à hauteur du raccordement de la première lisse de garde-corps (12) respectivement de la deuxième lisse de garde-corps (14) sur le côté extérieur opposé, lequel profilé, lorsque le dispositif de garde-corps (10) est raccordé au montant vertical (58), est réalisé de manière à pouvoir envelopper avec complémentarité de formes au moins dans certaines régions les parties structurales, en particulier des cartouches de garde-corps, présentes sur le montant vertical (58).

14. Dispositif de garde-corps selon l'une ou plusieurs des revendications précédentes,
- **caractérisé en ce que**
- les montants de garde-corps (16, 18) gauche et droit sont réalisés de manière rabattable ou télescopique et verrouillable.

15. Dispositif de garde-corps selon l'une ou plusieurs des revendications précédentes,
- **caractérisé en ce que**
- une plaque de bordure (68) est raccordée de manière intégrée aux montants de garde-corps (16, 18) gauche et droit sur toute la largeur dans la direction de la largeur (B), le raccordement étant disposé de préférence à hauteur des deuxième et quatrième dispositifs de raccordement (22,24).

16. Procédé de montage d'un dispositif de garde-corps (10) avec au moins une lisse de garde-corps (12) avec des montants de garde-corps (16, 18) gauche et droit raccordés dans les régions d'extrémité gauche et droite à l'aide d'unités de raccordement (20, 22, 24, 26) sur un échafaudage (50) doté de montants verticaux (58), le dispositif de garde-corps (10) étant réalisé en tant que dispositif de garde-corps dit de tête, qui est monté à partir d'un étage d'échafaudage (54) inférieur existant pour un étage d'échafaudage (52) supérieur à monter sur celui-ci et qui forme alors une protection latérale pour l'étage d'échafaudage (52) supérieur,
- **caractérisé en ce que**
- des dispositifs de garde-corps (10) selon l'une ou plusieurs des revendications 1 à 15 sont utilisés,
- tout d'abord dans une première zone d'échafaudage, un montant de garde-corps (16) droit d'un premier dispositif de garde-corps (10) est raccordé au montant vertical (58) droit de la première zone d'échafaudage par le biais de dispositifs de raccordement (20, 22) et est fixé de manière à empêcher un soulèvement,
- le montant de garde-corps (18) droit du premier dispositif de garde-corps (10) est raccordé au montant vertical (58) gauche de la zone d'échafaudage par le biais de dispositifs de raccordement (24, 26),
- dans une zone d'échafaudage adjacente à la première zone d'échafaudage, un montant de garde-corps (16) droit d'un deuxième dispositif de garde-corps (10) est raccordé au montant vertical (58) droit de la deuxième zone de garde-corps par le biais de dispositifs de raccordement (20, 22) et est fixé de manière à empêcher un soulèvement, de sorte que le montant de garde-corps (16) gauche du premier dispositif de garde-corps (10) est également fixé de manière à empêcher un soulèvement,
- le montant de garde-corps (18) droit du deuxième dispositif de garde-corps (10) est raccordé au montant vertical (58) gauche de la zone d'échafaudage par le biais de dispositifs de raccordement (24, 26),
- successivement, dans d'autres zones d'échafaudage adjacentes, d'autres dispositifs de garde-corps sont raccordés aux montants verticaux (58) à l'aide de leurs dispositifs de raccordement (20, 22, 24, 26).
